# FASCICULE DE BREVET EUROPEEN

(11) **EP 2 502 685 B1**
(45) Date de publication et mention de la délivrance du brevet: **13.01.2016**
(21) Numéro de dépôt: 12158549.1
(22) Date de dépôt: 08.03.2012
(51) Int. Cl.: B21D 51/26, B65D 1/46, B21D 39/20

(54) **Procédé de formage de la paroi de l'embouchure d'un recipient ou emballage métallique et dispositif à cet effet**
Verfahren zur Formung der Wand der Mündung eines Behälters oder einer Metallverpackung und entsprechende Vorrichtung
Method for forming the wall of the opening of a metal container or packaging and device for said purpose

(30) Priorité: 22.03.2011 FR 1100864
(43) Date de publication de la demande: 26.09.2012
(73) Titulaire: Sodetech SARL, 33260 La Teste de Buch (FR)
(72) Inventeur: Larroche, Jean, 47300 Pujols (FR); Serna, Francisco, 30565 Las Torres de Cotillas (ES)
(74) Mandataire: Ipside

(56) Documents cités:
- DE-A1- 2 257 210
- US-A- 1 842 447
- US-A- 2 211 009
- US-A- 4 870 847
- US-A- 4 927 043
- US-A- 5 152 417

## Description

La présente invention concerne un procédé de formage de la paroi de l'embouchure d'un récipient ou emballage métallique et le dispositif à cet effet.

L'emballage est réalisé à partir d'une virole tubulaire qui peut ou non être moulurée pour en améliorer la résistance.

L'emballage ou récipient concerné est du type devant recevoir un couvercle doté d'un joint élastique et maintenu par le vide créé dans le récipient, préalablement rempli, en tête du dit récipient, ledit vide pouvant être obtenu selon la technologie définie selon les brevets ou demandes de brevet déposés antérieurement par la Société SODETECH :
- n° 01.11155 / 2.829.106 du 28.08.2001 pour: *"procédé et dispositif pour la fermeture sous vide d'un conteneur de denrées alimentaires*" ;
- n° 09.00966 / 2.942.618 du 02.03.2009 pour : *"procédé et installation pour le conditionnement sous vide en continu de produits alimentaires*" ;
- n° 10.00602 du 12.02.2010 pour *"tête d'injection vapeur et eau froide pour la réalisation de conditionnement sous vide en continu de produits alimentaires".*

Ces références sont l'illustration de recherches menées par la Société déposante dans l'utilisation d'un vide profond à la fois pour faciliter la stérilisation en conservant aux produits le maximum de ses qualités organoleptiques naturelles et pour faciliter l'obturation par le couvercle.

La notion de vide profond est variable de l'ordre de 900 mb (neuf cent millibar) à la température de quatre degrés centigrades.

A cet effet, la présente invention concerne à la fois le procédé de formage de la paroi de l'embouchure du récipient et le dispositif à cet effet, et donc le récipient qui en est la résultante.

### Etat de la technique antérieure :

Différents documents antérieurs visent à obtenir un formage de l'embouchure d'un récipient tubulaire en vue de son renforcement :
- le brevet US 4,927,043 décrit la réalisation d'un col de cannette avec un bourrelet ou bossage périphérique externe. Cependant, les moyens mis en oeuvre comprennent une tête interne et un outil externe indépendants qui doivent être commandés en étroite corrélation.
- Le brevet allemand n° 22 57 210 vise à réaliser un bourrelet ou retreint interne, avec mise en oeuvre de deux outils indépendants, un interne, un externe.
- Le brevet US 4,870,847 réalise un retreint en tête du récipient et un bourrelet périphérique mais également avec usage de deux outils.
- Le brevet US 5,152,417 réalise un bourrelet radial externe et un retreint supérieur sans montrer le procédé et les moyens mis en oeuvre.

L'invention diffère de l'art antérieur par plusieurs aspects techniques tant au niveau du procédé que des moyens.

Le procédé selon l'invention de formage de la paroi de l'embouchure d'un récipient ou emballage métallique cylindrique à partir d'une virole tubulaire moulurée ou non devant recevoir un couvercle d'obturation doté d'un joint élastique maintenu par un vide créé dans le récipient, se caractérise essentiellement par l'utilisation d'un seul organe, la tête effectuant conjointement et simultanément la déformation du diamètre interne du récipient par expansion pour réaliser un bourrelet et une contraction réalisant un retreint au-dessus du bourrelet de l'embouchure, la tête comprenant une partie fixe expansible et une partie mobile qui tourne autour de la partie fixe, les dites parties de la tête étant coaxiales, ce qui a pour effet de resserrer le métal et de le durcir en organisant les molécules de métal sous deux contraintes simultanées, ce qui durcit l'emballage et lui permet de résister au vide qui lui est appliqué.

D'autres avantages et caractéristiques de l'invention apparaîtront à la lecture de la description ci-après d'une forme de réalisation de l'invention donnée à titre d'exemple non limitatif et illustré par les dessins joints dans lesquels :
- la figure 1 est une vue du récipient réalisé au terme de la mise en oeuvre du procédé selon l'invention,
- les figures 2, 3, 4, 5 et 6 sont des vues du dispositif utilisé pour réaliser la première phase de l'opération, à savoir l'expansion et conjointement le retreint de l'embouchure et le collet,
- la figure 7, plan page 6, est une vue du récipient ou emballage tel qu'obtenu au terme de la première phase,
- les figures 8, 9 et 10 représentent le dispositif pour réaliser la deuxième phase de l'invention permettant d'obtenir le produit représenté en figure 1.

Le récipient ou emballage obtenu au terme de la mise en oeuvre du procédé selon l'invention tel que représenté en figure 1 est réalisé à partir d'une virole métallique ductile ou considéré comme manipulable (métal en simple laminage) cylindrique 1 qui peut être moulurée ou non et qui porte à sa base un couvercle serti 2 (fig. 1). La base de la virole peut être ou non dotée d'un cône d'extension 3 (fig. 1).

Le diamètre du cône d'extension 3 peut être par exemple de 157 millimètres.

Le métal de la virole peut être à l'origine par exemple d'une dureté de 57 Rockwel et d'une épaisseur qui peut être par exemple de 0,27 centième de millimètre.

Au niveau de son ouverture ou embouchure 4 (fig. 1), le récipient présente successivement du bas vers le haut un bourrelet ou bossage annulaire 5 (fig. 1) de renforcement puis un retreint annulaire 6 (fig. 1) et un collet roulé 7 (fig. 1) qui reçoit un couvercle 8 (fig. 1) dont le pourtour interne est doté d'un joint souple 9 (fig. 1) qui se plaque sur le collet roulé 7 (fig. 1) sous l'action du vide réalisé dans l'emballage selon toute technique connue et de préférence selon la technologie décrite dans les précédents brevets de la Société SODETECH à ce sujet.

La création du bourrelet par expansion vers l'extérieur peut par exemple amener le diamètre interne au niveau du bourrelet à 157 millimètres. Le retreint annulaire 6 peut par exemple donner un diamètre interne de 145 millimètres de l'ouverture de la boîte.

La figure 2 illustre une vue d'ensemble du dispositif de mise en oeuvre de la première opération à effectuer sur l'emballage, c'est à dire une déformation par expansion de son diamètre interne au niveau de l'ouverture ou embouchure pour créer un bourrelet sous celle-ci et une opération simultanée de contraction de son diamètre supérieur ainsi que la réalisation d'un collet périphérique débordant.

A cet effet, le dispositif comprend sur un élément rotatif 10 (fig. 2) un plateau magnétique 11 (fig. 2) mobile de haut en bas par tous moyens connus.

Le plateau magnétique 11 (fig. 2) reçoit l'emballage et le monte vers la tête de mise en forme 12 (fig. 2) qui est représenté plus en détail aux figures 3, 4, 5 et 6.

La tête 12 (fig. 2) est une tête qui effectue conjointement et simultanément la déformation du diamètre interne par expansion pour réaliser le bourrelet ou bossage annulaire 5 (fig. 1) et une opération de contraction 6 (fig. 1) au-dessus du bourrelet 5 (fig. 1) et au niveau de l'embouchure ou ouverture 4 (fig. 1) de la boite.

La tête 12 (fig. 2) comprend deux composantes essentielles, une partie fixe 13 (fig. 3) et une partie mobile 14 (fig. 3) qui tourne autour de la partie 13 (fig. 3). La partie 13 (fig. 3) est illustrée plus en détail à la figure 5.

Elle comporte une matrice 15 (fig. 3) traversée par un double axe, l'un 16 (fig. 3) étant coaxial à l'autre 17 (fig. 3).

L'axe mobile de bas en haut et inversement commande la mise en position extérieure ou le retrait des organes réalisant l'expansion constituée par le bourrelet 5 (fig. 1).

Ces organes sont constitués par un disque divisé en secteurs 18 (fig. 6) portés par un plateau 19 (fig. 6) sur lesquels ils coulissent du centre vers la périphérie et donc vers l'extérieur en saillie.

Pour faciliter la compréhension, la figure 6 montre un seul des secteurs 20 en expansion mais il est évident que leur expansion comme illustrée en figure 5 est simultanée après introduction de l'emballage autour de la base de la matrice lorsqu'ils sont en position rétractée sur le plateau 19 (fig. 5).

L'expansion des secteurs 18/20 (fig. 6) maintient le récipient en position conjointement à l'opération de retreint de son col.

Chaque secteur 18 (fig. 6) est doté d'une lumière 21 (fig. 6) oblongue et axiale coopérant avec un guide 22 (fig. 6), ce qui permet son extraction ou rétraction.

Axialement à la matrice fixe 13 (fig. 5) et commandé en mouvement de monte et baisse par l'axe interne 17 (fig. 3) est monté un cône mâle 23 (fig. 5). Ce cône mâle 23 agit par abaissement et poussée sur une pièce intermédiaire formant un cône femelle 24 (fig. 5), constitué d'une pluralité de sections, en fait autant que de secteur 20 (fig. 5), dont le dos vertical 24 (fig. 5) de chacune des dites sections agit en poussée sur un secteur 20 (fig. 5) correspondant pour mettre ledit secteur en position d'extraction en sorte que l'ensemble des secteurs en extraction puissent réaliser l'expansion du diamètre de l'emballage pour réaliser le bourrelet ou bossage annulaire 5 (fig. 1).

Sous la pièce intermédiaire 24 (fig. 5) est disposé un cône femelle 25 (fig. 5) en extrémité de l'axe mobile 17 (fig. 3) dont les parois inclinées en contact avec les parois correspondantes et complémentaires de la pièce 24 (fig. 5) permettent par mouvement vers le haut du cône 25 (fig. 5) son retrait vers l'axe central et la rétraction des secteurs 20 (fig. 5).

Annulairement à la matrice 13 (fig. 3) est montée au-dessus des secteurs 20 (fig. 5) une couronne 26 (fig. 5) fixe qui lors de l'extension des secteurs 20 (fig. 5) est en retrait de ceux-ci. Ladite couronne 26 (figure 5) présente une portion inférieure verticale 27 (fig. 5) qui correspond au retreint 6 (fig. 1) du col ou embouchure du récipient et une portion supérieure 28 (fig. 5) inclinée vers l'extérieur qui correspond à la réalisation du collet annulaire 7 (figure 7) qui ultérieurement sera roulé.

La partie mobile 14 (figures 3-4) qui tourne autour de la partie fixe 13 (fig. 3) comprend deux galets 29 (fig. 3 et 4) actionnés en rapprochement vers le col de l'emballage et qui simultanément à l'expansion du bossage 5 (fig. 1) réalisent en coopération avec la couronne 26 (fig. 5) le retreint 6 (fig. 1) et le collet 7 (fig. 7) périphérique qui sera rabattu et roulé. L'emballage au terme de cette première opération est représenté en figure 7.

En figure 3, l'un des galets 29 (fig. 3 et 4) est représenté en position et l'autre en écartement comme vu dans le détail de la figure 4. Cette représentation est destinée à faciliter la compréhension du fonctionnement.

Par retrait des secteurs 20 (fig. 5), l'emballage sera libéré et sera amené par le plateau magnétique 11 (fig. 2) vers le poste de réalisation de la deuxième opération du procédé selon l'invention, c'est à dire la planification du collet périphérique de l'ouverture ou col de l'emballage et son roulage qui pourra comme représenté en figure 1 servir de support au couvercle.

Le dispositif permettant de réaliser cette deuxième opération est représenté aux figures 8, 9 et 10.

Les organes essentiels de ce dispositif rotatif sont les suivants :
- des rouleaux radiaux 30 fig. 9 qui servent à la planification du collet du col de l'emballage qui tel que représenté 7 (fig. 7) est au sortir de la première opération en position inclinée ;
- des molettes 31 (fig. 9 et 10) mobiles vers le récipient et présentant chacune une gorge annulaire 32 (fig. 10) qui réalise le roulé du collet, comme représenté en détail aux figures 9 et 10, ce qui réalise au final le roulé 7 (fig. 1).

Le résultat de ces deux opérations est pour la première, expansion - contraction synchronisée, de resserrer le métal et de le durcir en organisant les molécules de métal sous deux contraintes simultanées en limitant les désordres qui pourraient résulter d'une opération seule d'expansion et surtout d'une opération seule de contraction.

La deuxième opération en roulant le collet permet de recevoir le couvercle muni de son joint.

Le renforcement de l'emballage ou boîte par l'opération d'écrouissage telle qu'expliquée permet à l'emballage d'accepter sans déformation une stérilisation sous vide profond extrêmement rapide.

Cela permet d'obtenir un produit conservé de meilleure qualité que le surgelé. Le produit étant sous vide permet d'utiliser dans l'emballage très peu de liquide, d'augmenter la quantité de produit contenu, par exemple passer de 1,5 kilogramme à 1,8 kilogrammes, sans dégradation du produit.

Les essais effectués montreraient que dans le cas de mise en conserve d'olives selon la technique de l'invention, le résultat donnerait l'équivalent des olives fraîches, la quantité d'eau infime dans l'emballage évitant les dégradations organoleptiques du produit.

Le vide profond dans l'emballage de l'ordre de 900 mb (neuf cent millibar) supprime pratiquement toute oxydation du produit, et respecte les vitamines et tous les composants naturels solubles à l'eau du produit conservé.

Le produit conservé égale le produit frais cuit à la vapeur.

La différence obtenue du point de vue qualité du produit est due au fait que l'invention nous permet de réduire le liquide dans l'emballage (la boîte) à un minimum extrême ; et que le vide profond permet la transmission de la chaleur pour effectuer la stérilisation, par la technique évaporation-condensation dont la rapidité de l'échange nous permet d'obtenir la stérilisation en cuisant très peu le produit. Ceci contrairement au système actuel de transmission de la chaleur par conduction, ce qui oblige de surcuire pour stériliser.

## Revendications

1. Procédé de formage de la paroi de l'embouchure d'un récipient (1) ou emballage métallique cylindrique à partir d'une virole tubulaire moulurée ou non devant recevoir un couvercle (8) d'obturation doté d'un joint élastique (9) maintenu par un vide créé dans le récipient **caractérisé par** l'utilisation d'un seul organe, la tête (12), qui effectue conjointement et simultanément la déformation du diamètre interne du récipient par expansion pour réaliser un bourrelet (5) et une contraction réalisant un retreint (6) au-dessus du bourrelet (5) de l'embouchure (4), la tête (12) comprenant une partie fixe (13) expansible et une partie mobile (14) qui tourne autour de la partie fixe, les dites parties (13, 14) de la tête étant coaxiales, ce qui a pour effet de resserrer le métal et de le durcir en organisant les molécules de métal sous deux contraintes simultanées, ce qui durcit l'emballage et lui permet de résister au vide qui lui est appliqué.

2. Dispositif de mise en oeuvre du procédé selon la revendication 1 **caractérisé en ce que** la partie fixe expansible (13) de la tête (12) comprend à sa base un disque divisé en secteurs (18, 20) radiaux et expansibles vers l'extérieur pour repousser la paroi et une couronne (26) externe supérieure périphérique qui présente une paroi inférieure verticale (27) qui correspond au retreint (6) et une portion supérieure (28) inclinée vers l'extérieur qui correspond à la réalisation d'un collet annulaire (7) de l'embouchure et que la partie mobile (14) de la tête, coaxiale à la partie fixe, comprend des galets (29) coopérant avec la paroi verticale (27) et la portion (28) pour réaliser le retreint (6) et le collet (7).

3. Dispositif selon la revendication 2 **caractérisé en ce que** les éléments radiaux expansibles (18, 20, fig. 6) sont organisés en un plateau plan divisé en secteurs dont l'extraction et/ou la rétraction conjointement au passage des galets (29, fig. 3) est commandée pour l'expansion par l'abaissement d'un cône interne supérieur (23, fig. 5) et pour le retrait par le relèvement d'un cône externe (25, fig. 5) dont les plans inclinés sont en opposition et agissent successivement sur une pièce intermédiaire (24, fig. 5) de commande coaxiale comportant autant de portions mobiles que de secteur.

4. Dispositif selon la revendication 3 **caractérisé en ce qu'**un deuxième appareillage réalisant le rabattement du collet (7, fig. 7) et son roulage pour recevoir le couvercle est un dispositif rotatif présentant deux rouleaux radiaux (30, fig. 8) qui servent à la planification du collet et des molettes (31, fig. 8) mobiles vers le récipient qui réalisent le roulage du collet par une gorge annulaire (32, fig. 10) dont les dites molettes sont dotées.

## Patentansprüche

1. Verfahren zur Formung der Wand der Mündung eines Behälters (1) oder einer zylindrischen Metallverpackung ausgehend von einer profilierten oder nicht profilierten, rohrförmigen Ferrule, die einen Verschlussdeckel (8) aufnehmen soll, der mit einer elastischen Dichtung (9) ausgestattet ist, die durch ein Vakuum gehalten ist, das in dem Behälter erzeugt wird, **gekennzeichnet durch** die Verwendung eines einzigen Organs, den Kopf (12), der zusammen und gleichzeitig die Deformation des Innendurchmessers des Gefäßes **durch** Ausdehnen, um einen Wulst (5) zu erstellen, und eine Kontraktion durchführt, die eine Reduzierung (6) über dem Wulst (5) der Mündung (4) erstellt, wobei der Kopf (12) einen expandierbaren, festen Teil (13) und einen beweglichen Teil (14), der sich um den festen Teil dreht, aufweist, wobei die Teile (13, 14) des Kopfes koaxial sind, was zur Folge hat, dass das Metall fest gezogen und gehärtet wird, indem die Metallmoleküle unter zwei gleichzeitigen Spannungen organisiert werden, wodurch die Verpackung gehärtet wird und dem Vakuum standhalten kann, das auf sie angelegt wird.

2. Vorrichtung zur Umsetzung des Verfahrens nach Anspruch 1, **dadurch gekennzeichnet, dass** der expandierbare, feste Teil (13) des Kopfes (12) an seiner Basis eine Scheibe, die in radiale und nach außen expandierbare Sektoren (18, 20) unterteilt ist, um die Wand wegzuschieben, und einen umlaufenden, oberen, äußeren Kranz (26), der eine vertikale, untere Wand (27) aufweist, die der Reduzierung (6) entspricht, und einen oberen Abschnitt (28) aufweist, der nach außen geneigt ist, der dem Erstellen eines ringförmigen Kragens (7) der Mündung entspricht, und dass der bewegliche Teil (14) des Kopfes, der koaxial mit dem festen Teil ist, Rollen (29) aufweist, die mit der vertikalen Wand (27) und dem Abschnitt (28) zusammenwirken, um die Reduzierung (6) und den Kragen (7) zu erstellen.

3. Vorrichtung nach Anspruch 2, **dadurch gekennzeichnet, dass** die expandierbaren, radialen Elemente (18, 20, Fig. 6) in einer flachen Scheibe organisiert sind, die in Sektoren eingeteilt ist, deren Aus- und/oder Einfahren gemeinsam mit dem Durchlaufen der Rollen (29, Fig. 3) für das Ausdehnen durch das Senken eines oberen, inneren Konus (23, Fig. 5) und für das Schrumpfen durch das Anheben eines äußeren Konus (25, Fig. 5) gesteuert ist, deren geneigte Ebenen einander gegenüberstehen und nacheinander auf ein Zwischenstück (24, Fig. 5) mit koaxialer Steuerung einwirken, das genauso viele bewegliche Abschnitte wie der Sektor aufweist.

4. Vorrichtung nach Anspruch 3, **dadurch gekennzeichnet, dass** eine zweite Apparatur, die das Umklappen des Kragens (7, Fig. 7) und sein Rollen durchführt, um den Deckel aufzunehmen, eine drehbare Vorrichtung ist, die zwei radiale Rollen (30, Fig. 8) aufweist, die zum Planen des Kragens dienen, und Rändelräder (31, Fig. 8), die zum Behälter beweglich sind, die das Rollen des Kragens durch eine Ringnut (32, Fig. 10) durchführen, mit der die Rändelräder ausgestattet sind.

## Claims

1. Process for forming the wall of the mouth of a cylindrical metal container (1) or packaging from a tubular ring that may or may not be molded that has to accommodate a sealing lid (8) equipped with an elastic seal (9) secured by a vacuum created in the container **characterized by** the use of a single element, the head (12), which carries out jointly and simultaneously the deformation of the internal diameter of the container by expansion in order to produce a bead (5) and a contraction that produces shrinkage (6) above the bead (5) of the mouth (4), the head (12) comprising an expansible stationary part (13) and a moving part (14) that turns around the stationary part, said parts (13, 14) of the head being coaxial, which has the effect of compressing the metal and hardening it by organizing the metal molecule under two simultaneous stresses, which hardens the packaging and allows it to withstand the vacuum that is applied to it.

2. Device for implementing the process according to Claim 1, **characterized in that** the expansible stationary part (13) of the head (12) comprises at its base a disk divided into radial sectors (18, 20) capable of outward expansion to push back the wall and a peripheral, upper, external crown (26) that has a vertical lower wall (27) that corresponds to the shrinkage (6) and an outwardly inclined upper portion (28) that corresponds to the production of an annular flange (7) of the mouth, and **in that** the moving part (14) of the head, coaxial with the stationary part, comprises rollers (29) working with the vertical wall (27) and the portion (28) to produce the shrinkage (6) and the flange (7).

3. Device according to Claim 2, wherein the expansible radial elements (18, 20, Fig. 6) are arranged on a flat plate divided into sectors whose extraction and/or retraction together with the passage of the rollers (29, Fig. 3) is controlled for expansion by the lowering of an upper internal cone (23, Fig. 5) and for withdrawal by the raising of an external cone (25, Fig. 5) whose inclined planes are facing one another and act successively on an intermediate coaxial control part (24, Fig. 5) comprising as many moving portions as the sector.

4. Device according to Claim 3, wherein a second apparatus that turns down the flange (7, Fig. 7) and rolls it to accommodate the lid is a rotary device that has two radial rollers (30, Fig. 8) that are used to flatten the flange, and adjusting knobs (31, Fig. 8) moving towards the container that carry out the rolling of the flange by an annular groove (32, Fig. 10) with which said adjusting knobs are equipped.
